# EUROPÄISCHE PATENTANMELDUNG

(11) **EP 0 849 763 A2**
(43) Veröffentlichungstag der Anmeldung: **24.06.1998**
(21) Anmeldenummer: 97121385.5
(22) Anmeldetag: 05.12.1997
(51) Int. Cl.: H01H 71/74, H01H 71/16

(54) **Auslöseeinrichtung für einen elektrischen Installationsschalter bei Überstrom**

(30) Priorität: 20.12.1996 DE 19653294
(71) Anmelder: ABB PATENT GmbH, 68309 Mannheim (DE)
(72) Erfinder: Schmitt, Volker, 69245 Bammental (DE); Goehle, Rolf, Dipl.-Ing., 69181 Leimen (DE); Eppe, Klaus-Peter, Dipl.-Ing., 69429 Waldbrunn (DE)
(74) Vertreter: Rupprecht, Klaus, Dipl.-Ing.

(57) **Zusammenfassung**

Die Erfindung betrifft eine Auslöseeinrichtung für einen elektrischen Installationsschalter, insbesondere für einen Leitungsschutzschalter, für Überstrom und Kurzschlußstrom, mit einem thermischen Auslöser in Form eines unter Einwirkung von Überstrom auslenkbaren Auslösestreifens, der als Thermobimetallstreifen (22) oder als Streifen aus einer Formgedächtnislegierung ausgebildet ist, der über einen Auslösehebel (31) eine Verklinkungsstelle in einem Schaltschloß zur bleibenden Ausschaltung des Installationsgerätes entklinkt und mit einer Vorrichtung zum Justieren des Auslösestreifens (22) der an einem Träger an einem Ende befestigt ist, wobei der Auslösehebel (31) an einem am Träger (24) drehbar gelagerten Zwischenhebel (26) drehbar gelagert ist, der mit einem federnden Arm (30, 36) eine Kante (35) des Trägers umfaßt. Die Kante weist mehrere Einkerbungen (38) auf, in die eine Nase (37) am Arm (36) federnd eingreift, dergestalt, daß der Zwischenhebel (26) und damit die Drehachse (27) des Auslösehebels (31) bezogen auf das Thermobimetall (22) in unterschiedlichen Stellungen einstellbar ist.

## Beschreibung

Die Erfindung betrifft eine Auslöseeinrichtung für einen elektrischen Installationsschalter, insbesondere einen Leitungsschutzschalter für Überstrom, mit einem thermischen Auslöser in Form eines unter Einwirkung von Strom auslenkbaren Auslösestreifens, der als Thermobimetallstreifen oder als Streifen aus einer Formgedächtnislegierung ausgebildet ist, der über einen Auslösehebel eine Verklinkungsstelle in einem Schaltschloß zur bleibenden Abschaltung des Installationsschalters entklinkt, und mit einer Vorrichtung zum Justieren des Auslösestreifens, der an einem Träger einseitig befestigt ist.

Ein Leitungsschutzschalter besitzt neben einem magnetischen Auslöser, mit dem ein Kurzschlußstrom abgeschaltet werden kann, einen thermischen Auslöser, der auf Überströme anspricht. Der thermische Auslöser wird meist gebildet durch einen Thermobimetallstreifen oder durch einen Streifen aus einer Formgedächtnislegierung, der einseitig an einem Träger befestigt ist und dessen anderes Ende sich bei Auftreten des Überstromes auslenkt, so daß dadurch ein Auslösehebel betätigt wird, der Teil einer Verklinkungsstelle innerhalb eines Schaltschlosses ist, so daß dadurch der Installationsschalter bleibend abgeschaltet wird.

Es sind Leitungsschutzschalter bekannt geworden, bei denen das Thermobimetall mittels einer Schraube justiert wird, die von außen betätigt wird. Es besteht auch die Möglichkeit, dem Thermobimetall einen plastisch verformbaren Anschlag zuzuordnen, mit dem das Bimetall auf eine bestimmte Auslösecharakteristik und einen bestimmten Auslösewert vorgespannt werden kann. Eine weitere Möglichkeit besteht darin, das Thermobimetall selbst zu verformen. Zu diesem Zwecke besitzt das Thermobimetall Verengungen, an denen ein Teilbereich des Thermobimetalles selbst plastisch verformt werden kann.

Aufgabe der Erfindung ist es, eine Auslöseeinrichtung der eingangs genannten Art zu schaffen, bei der bei verringertem Aufwand die Justierung vereinfacht ist.

Diese Aufgabe wird erfindungsgemäß dadurch gelöst, daß der Auslösehebel an einem am Träger drehbar gelagerten Zwischenhebel drehbar gelagert ist, der mit einem federnden Arm eine Kante des Trägers überdeckt, und daß die Kante mehrere Einkerbungen aufweist, in die eine Nase am Arm federnd eingreift, so daß der Zwischenhebel bezogen auf die Kante in unterschiedlichen Stellungen einstellbar ist.

Dadurch, daß der Auslösehebel an dem Zwischenhebel drehbar gelagert ist, kann die Zuordnung des Auslösehebels zum Thermobimetall einfach dadurch verstellt werden, daß der Zwischenhebel am Träger nach Bedarf verschwenkt wird.

Wenn der Träger eine langgestreckte Form aufweist, dann wird der Auslösestreifen etwa parallel zum Träger verlaufen und an einem freien Ende des Trägers befestigt werden; gemäß Anspruch 2 befindet sich die Kante mit den Einkerbungen im Bereich der Befestigungsstelle des Auslösestreifens.

Es besteht die Möglichkeit, daß als Träger ein Jochschenkel eines elektromagnetischen Auslösers verwendet wird; der Zwischenhebel ist dann am Jochschenkel gelagert und die Kante befindet sich ebenfalls am Jochschenkel.

Weitere vorteilhafte Ausgestaltungen der Erfindung und weitere Verbesserungen sind den weiteren Unteransprüchen zu entnehmen.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Fig. 1: eine Seitenansicht einer Auslöseeinrichtung gemäß der Erfindung,
- Fig. 2: eine Aufsicht auf die Einrichtung gemäß Fig. 1, gemäß Pfeilrichtung II,
- Fig. 3: eine Aufsicht auf die Einrichtung gemäß Pfeilrichtung III der Fig. 2,
- Fig. 4: eine Aufsicht auf die Einrichtung gemäß Pfeilrichtung IV der Fig. 3, und
- Fig. 5: die Kante mit den Einkerbungen am Träger in vergrößerter Darstellung.

Die Fig. 1 bis 4 zeigen unterschiedliche Ansichten auf einen elektromagnetischen Auslöser, der mit einem thermischen Auslöser in Form eines Thermobimetalls zu einer Einheit verbunden ist. Der elektromagnetischen Auslöser 10 besitzt ein U-förmiges Joch 11 mit einem Steg 12 und einem kürzeren und einem längeren Schenkel 13 und 14. Am Steg 12 ist eine Einheit 15 befestigt, die in üblicher Weise eine Spule, einen Spulenkörper, einen Schlaganker und einen Kern aufweist. Diese Komponenten sind nicht dargestellt, da sie für die Erfindung nicht von Bedeutung sind und auch an sich als bekannt vorausgesetzt werden.

Der Steg 12, ist wie aus Fig. 2 ersichtlich, etwa - im groben gesehen - rechteckförmig und besitzt in dem Bereich des längeren Schenkels 14 einen senkrecht zu diesem Schenkel 14 angeformten Fortsatz 16. Der Jochschenkel 14 ist, wie aus Fig. 4 ersichtlich, mit zwei Schenkelstegen 18 und 19 versehen, so daß dazwischen ein Freiraum 21 bleibt. Die freien Enden der Schenkelstege 18 und 19 sind mittels eines Quersteges 20 miteinander verbunden und zwischen dem Quersteg 20 und dem übrigen Bereich der Schenkelstege 18 und 19 ist jeweils eine Abkröpfung 17 vorgesehen, so daß der Quersteg 20 parallel zu dem Jochschenkel 14 bzw. zu den Schenkelstegen 18 und 19 verläuft und zwar in einem Abstand auf der dem Steg 12 des Joches entgegengesetzt liegenden Seite des Jochschenkels 14. Auf der Fläche des Quersteges 20, die zu der Ebene hingerichtet ist, die durch die Schenkelstege 18 und 19 aufgespannt ist, ist ein Thermobimetallstreifen 22 mit seinem einen Ende befestigt, welcher parallel zu dem Jochschenkel 14 verläuft und den Steg 12 überragt.

An den außenliegenden Kanten der Schenkelstege 18 und 19 sind parallel zur Spulenachse senkrecht zu dem Jochschenkel 14 verlaufende Jochfortsätze 23 und 24 angeformt, die den Steg 12 auf der dem Jochschenkel 14 entgegengesetzten Seite überragen und eine klauenartige Öffnung 25 aufweisen, mit der die gesamte Anordnung an einer nicht näher dargestellten Achse festgelegt bzw. hieran eine Kontakthebelanordnung gelagert werden kann. Dieses ist nicht von Bedeutung für die Erfindung.

An dem Jochfortsatz 24 ist über eine Drehachse 28 ein Zwischenhebel 26 drehbar gelagert, der einen keulen- oder ovalförmigen Abschnitt 29, der sich auf der Innenseite, also auf der Seite des Jochfortsatzes 24 befindet, der dem Jochfortsatz 23 gegenüberliegt, und einen Justierarm 30 aufweist, der sich auf der Außenseite des Jochfortsatzes 24 sich befindet. Die beiden Abschnitte 29 und 30 sind also beidseitig zu dem Jochfortsatz 24 angeordnet und miteinander durch die Drehachse 28 verbunden. An dem innen befindlichen Abschnitt 29 ist an einer Drehachse 27 ein Auslösehebel 31 drehbar gelagert, der mit einer Nase 32 gegen die dem Joch 12 entgegengesetzte Fläche des Thermobimetallstreifens 22 anliegt. Der Auslösehebel 31 ist über die Achse 27 mit einem außerhalb des Fortsatzes 24 befindlichen Betätigungsarm 33 verbunden bzw. damit gekuppelt, der gegen einen Schlaghebel 34 anliegt, der an dem kurzen Jochschenkel 13 drehbar gelagert ist und außerhalb des Steges 12 diesen übergreift, so daß der Schlaganker den Schlaghebel betätigen und eine Verklinkungsstelle im Schaltschloß entklinken kann.

Wenn das Thermobimetall 22 aufgrund eines Überstromes sich auslenkt, was dadurch erfolgt, daß es sich entgegen dem Uhrzeigersinn (siehe Fig. 3) um seine Befestigungsstelle dreht, wirkt es auf die Nase 32 und über die Achse 27 auf den Hebelarm 33, so daß der Hebelarm 33 den Schlaghebel 34 entgegen dem Uhrzeigersinn (siehe Ansicht Fig. 1) verschwenkt.

Der Auslösehebel 32 und 33 ist, wie erwähnt, auf der Achse 27 des äußeren Abschnittes des Zwischenhebels 26 drehbar gelagert, wobei an dem Zwischenhebel 26 der Justierarm 30 angeformt ist. Der Justierarm 30 überdeckt die freie Kante 36 des Jochfortsatzes 24 und besitzt dort einen rechtwinkelig angeformten Arm 36, der eine Nase 37 aufweist, die in Einkerbungen 38 an der freien Kante 35 des Jochfortsatzes 24 federnd eingreifen kann.

Man erkennt in Fig. 5 einen Durchbruch 39 im Jochfortsatz 24, der von der Achse 28 durchgriffen ist. Weiterhin ist auf der der Kante 35 entgegengesetzten Seite des Durchbruches 39 ein Schlitz 40 vorgesehen, der kreisbogenförmig verläuft und dessen Mittelpunkt der Mittelpunkt des Durchbruches 39 ist. In diesem Schlitz 40 gleitet die Drehachse 27.

Die einzelnen Einkerbungen 38 sind sägezahnförmig ausgebildet und die Flanken nehmen einen Winkel α1 zwischen sich, der ca. 30° bis 40° betragen kann. Der Winkelbereich α2, den die Einkerbungen 38 überdecken, beträgt ebenfalls ca. 30° bis 40°. Der Grund der Einkerbungen 38 liegt auf einem Kreis 41, dessen Mittelpunkt der Mittelpunkt des Durchbruches 39 ist. Der Verstellhebel 30 ist dreieckförmig ausgebildet und besitzt im Bereich seiner Spitze, also dort, wo der Arm 36 angeordnet ist, einen Ausbruch 42, wodurch der Justierarm bzw. Verstellhebel 30 in radialer Richtung federnd ausgebildet ist.

Durch Verschwenken des Justierarmes 30 und Verrasten des Armes 36 in den Einkerbungen 38 wird die Drehachse des Auslösehebels verändert, wodurch auch der Ansprechwert des Thermobimetalls 22 verändert werden kann.

## Patentansprüche

1. Auslöseeinrichtung für einen elektrischen Installationsschalter, insbesondere für einen Leitungsschutzschalter, für Überstrom, mit einem thermischen Auslöser in Form eines unter Einwirkung von Überstrom auslenkbaren Auslösestreifens, der als Thermobimetallstreifen oder als Streifen aus einer Formgedächtnislegierung ausgebildet ist, der über einen Auslösehebel eine Verklinkungsstelle in einem Schaltschloß zur bleibenden Ausschaltung des Installationsgerätes entklinkt und mit einer Vorrichtung zum Justieren des Auslösestreifens der an einem Träger an einem Ende befestigt ist, dadurch gekennzeichnet, daß der Auslösehebel (31) an einem am Träger (24) drehbar gelagerten Zwischenhebel (26) drehbar gelagert ist, der mit einem federnden Arm (30, 36) eine Kante (35) des Trägers umfaßt, und daß die Kante (35) mehrere Einkerbungen (38) aufweist, in die eine Nase (37) am Arm (36) federnd eingreift, dergestalt, daß der Zwischenhebel (26) und damit die Drehachse (27) des Auslösehebels (31) bezogen auf das Thermobimetall in unterschiedlichen Stellungen einstellbar ist.

2. Auslöseeinrichtung nach Anspruch 1, dadurch gekennzeichnet, daß der Träger (24) parallel zum Auslösestreifen (22) verläuft, daß der Auslösehebel (31) auf der der Fixierungsstelle des Auslösestreifens entgegengesetzt liegenden Seite des Zwischenhebels auf einer Drehachse (27) drehbar gelagert ist und daß der Arm (36) des Zwischenhebels um die Kante mit den Einkerbungen auf der Seite liegt, die im Bereich der Fixierstelle des Auslösestreifens (22) liegt.

3. Auslöseeinrichtung nach einem der vorherigen Ansprüche, mit einem elektromagnetischen Auslöser für Kurzschlußstrom, mit einem Joch, dadurch gekennzeichnet, daß der Träger ein Abschnitt des Jochschenkels (14) ist.

4. Auslöseeinrichtung nach Anspruch 3, dadurch gekennzeichnet, daß das Thermobimetall an einem Quer- oder Verbindungssteg (20) zwischen zwei den Jochschenkel bildenden Teilabschnitten (18, 19) befestigt ist.
